# EUROPÄISCHE PATENTSCHRIFT

(11) **EP 1 341 713 B1**
(45) Veröffentlichungstag und Bekanntmachung des Hinweises auf die Patenterteilung: **21.07.2004**
(21) Anmeldenummer: 01998500.1
(22) Anmeldetag: 06.11.2001
(51) Int. Cl.: B65H 29/40, B65H 29/66, B65H 29/62

(54) **VERFAHREN UND VORRICHTUNGEN ZUM QUERVERSCHIEBEN VON FALZPRODUKTEN**
METHODS AND DEVICES FOR THE TRANSVERSAL DISPLACEMENT OF FOLDED PRODUCTS
PROCEDES ET DISPOSITIFS DE DEPLACEMENT TRANSVERSAL DE PRODUITS DE PLIAGE

(30) Priorität: 28.11.2000 DE 10059000
(43) Veröffentlichungstag der Anmeldung: 10.09.2003
(73) Patentinhaber: Koenig & Bauer Aktiengesellschaft, 97080 Würzburg (DE)
(72) Erfinder: HILLEBRAND, Bernd, Anton, 97493 Bergrheinfeld (DE)
(74) Vertreter: Stiel, Jürgen
(86) Internationale Anmeldenummer: PCT/DE2001/004174
(87) Internationale Veröffentlichungsnummer: WO 2002/044065

(56) Entgegenhaltungen:
- DE-C- 268 835
- US-A- 5 048 264

## Beschreibung

Die Erfindung betrifft ein Verfahren sowie eine Vorrichtung zum Querverschieben von Falzprodukten gemäß dem Oberbegriff der Ansprüche 1 oder 2.

Es ist bekannt, mit Rotationsdruckmaschinen zwei Falzprodukte bei einer Formzylinderumdrehung in sogenannter "Doppelproduktion", herzustellen, und nachfolgend in einem Schuppenstrom auszulegen. Wenn bei dieser "Doppelproduktion" jedoch zwei unterschiedliche und nicht zusammengehörige Falzprodukte hergestellt werden sollen, so müssen diese nach dem Drucken und Falzen wieder getrennt werden, z. B. durch Querverschieben.

Die DE 268 835 A, die dem Oberbegriff des Anspruchs 2 entspricht, offenbart eine Zähleinrichtung für Zeitungen, die in einem Schaufeirad mittels einer Verschiebeeinrichtung seitlich versetzt werden.

Die US 50 48 264 A, die dem Oberbegriff des Anspruchs 1 entspricht, beschreibt ein Verfahren zum Querverschieben von Falzprodukten, wobei jedes zweite Produkt quer zur Transportrichtung verschoben wird.

Der Erfindung liegt die Aufgabe zugrunde, ein Verfahren sowie eine Vorrichtung zum Querverschieben von Falzprodukten zu schaffen.

Die Aufgabe wird erfindungsgemäß durch die Merkmale der Ansprüche 1 oder 2 gelöst.

Die mit der Erfindung erzielbaren Vorteile bestehen insbesondere darin, dass es infolge eines alternativen Querverschiebens von Falzprodukten möglich ist, eine sogenannte "Doppelproduktion" mit zwei am Umfang des Formzyfinders befindlichen unterschiedlichen Druckformen auf einer Bahn zu fahren und die so entstandenen Falzprodukte nachfolgend mit einem seitlichen Versatz in einem Schuppenstrom auszulegen. Mit bekannten Fördermitteln, z. B. mittels jeweils außenseitig an jedem Falzprodukt wirkenden und schräg verlaufenden Klemmbändern können die so versetzten Falzprodukte nachfolgend in zwei separate Schuppenströme vollständig getrennt werden (siehe z. B. EP 00 91 582 B2).

Selbstverständlich können sich bei der "Doppelproduktion" auch zwei identische Druckformen am Formzylinder befinden.

Dabei ist es auch möglich, eine bestimmte Anzahl von Falzprodukten, z. B. 100 Stück jeweils linksseitig verschoben und eine identische oder aber auch eine von der ersten Anzahl abweichende Anzahl von Falzprodukten rechtsseitig verschoben auszulegen. Dies kann bei einer manuellen Bildung von gebündelten Falzprodukten von Vorteil sein.

Weiterhin ist es vorteilhafterweise möglich, z. B. je 1.000 Falzprodukten ein einzelnes oder auch mehrere Falzprodukte seitlich zu versetzen. Dies kann für Zähl- oder Markierungsfunktionen genutzt werden, z. B. für eine chargenweise Bereitstellung von Falzprodukten, z. B. für den LKW-Versand.

Schließlich ist es auch möglich, auf dem durchgängig sichtbaren seitlichen Rand eines einzelnen versetzt angeordneten Druckexemplars aufgetragene Qualitätskennzeichen z. B. für eine Kontrollfunktion zu verwenden.

Außerdem ist es mit zu beiden Seiten des Schaufelrades angeordneten Verschiebemittel zur Erzeugung eines seitlichen Versatzes möglich, anstelle lediglich eines Falzproduktes um einen Weg x, zwei Falzprodukte jeweils um einen Weg x/2 zu verschieben, was eine schnellere Taktzahl ermöglicht.

Ausführungsbeispiele der Erfindung sind in den Zeichnungen dargestellt und werden im folgenden näher beschrieben.

Es zeigen:
- Fig. 1: eine Seitenansicht C einer schematisch dargestellten Vorrichtung nach Fig. 2;
- Fig. 2: ein Draufsicht auf die Vorrichtung nach Fig. 1 mit gestellfest angeordneten Verschiebemitteln;
- Fig. 3: eine Draufsicht auf die Vorrichtung analog Fig. 2 mit einen Ausführungsbeispiel der Verschiebemittel;
- Fig. 4 und Fig. 5: die Darstellung eines jeweils weiteren Ausführungsbeispieles von gestellfest anzuordnenden Verschiebemitteln;
- Fig. 6: eine Seitenansicht eines Schaufelrades mit innerhalb des Schaufelrades angeordneten Verschiebemitteln in einer Teildarstellung;
- Fig. 7: eine Ansicht F nach Fig. 6, wobei die äußeren Schaufeln weggelassen sind.

Die im Einlauf eines Falzapparates in Signaturen quergeschnittene Bahn bzw. Bahnstrang wird im Falzapparat quergefalzt. Die so entstandenen Falzprodukte A; B mit jeweils unterschiedlichem Inhalt werden einer Ablageeinrichtung 01, z. B einem bewegbaren Fächer, z. B. einem sogenannten drehbaren Schaufelrad 01 zugeführt. Das Schaufelrad 01 ist über eine antreibbare Transporteinrichtung 02, insbesondere ein Transportband 02 angeordnet und weist eine antreibbare Welle 03 mit z. B. drei in axialer Richtung voneinander beabstandeten radförmigen Fächern 05; 06; 07 mit z. B. jeweils vier gebogenen Schaufeln 09; 10; 11; 12 am Umfang auf. Alle Schaufeln 09; 10; 11; 12 der drei Fächer 05 bis 07 bilden zusammen eine Schaufeltasche 13 zur Aufnahme und den Transport eines Falzproduktes A oder B.

In der Darstellung nach Fig. 1 und insbesondere nach Fig. 2 sind in Produktionsrichtung D gesehen, rechtsseitig und/oder linksseitig vom Schaufelrad 01 hubartig bewegbare Verschiebemittel 14; 16 angeordnet. Diese Verschiebemittel 14; 16 bestehen jeweils z.B. aus Schiebern 14; 16, welche über Kolbenstangen mit an Seitengestellen 17; 18 befestigten, in zwei Richtungen wirksamen und rechtwinklig zur Produktionsrichtung D wirkenden Hubzylindem 19; 21 zusammenwirken. Die Schieber 14; 16 der Hubzylinder 19; 21 bewegen sich jeweils taktweise und drehzahlsynchron zum Schaufelrad 01 wechselweise um einen Betrag x zwischen 10 und 50 mm, z. B. um 25 mm eines Verschiebeweges H. D. h. entsprechend der Darstellung nach Fig. 2 befindet sich das Falzprodukt A durch die Wirkung der ausgefahrenen Kolbenstange mit dem Schieber 16 in einer linksseitigen Auslage, wobei der gegenüber liegende eingezogene Schieber 14 als Anschlag dient. Rechtsseitige Auslage heißt, dass das Falzprodukt A um den Betrag x - in Produktionsrichtung D gesehen - nach links verschoben ist.

Ein nachfolgendes Falzprodukt B wird infolge Ausfahrens des Schiebers 14 und Zurückziehen des gegenüberliegenden Schiebers 16 in eine rechtsseitige Auslage gebracht, d. h. in Produktionsrichtung D um einen Betrag x nach rechts verschoben und nachfolgend auf dem Transportband 02 abgelegt.

Der Schieber 14; 16 weist eine dem Querschnitt des Falzproduktes A; B angepasste Form auf und liegt zumindest mit einem Drittel der Gesamtlänge an der äußeren Kante 22; 23 des Falzproduktes A; B an.

Dadurch ist es nachfolgend möglich, die jeweils außenliegenden freien Kanten 22; 23 der Falzprodukte A; B in einer bekannten Auseinanderziehstation zu fassen und die Falzprodukte A; B vollständig auseinander zuziehen.

Es ist natürlich auch möglich, jedes Falzprodukt A und B in eine linksseitige oder in eine rechtsseitige Auslage zu bringen. Desgleichen kann jedes n-te Falzprodukte A und/oder B in eine vorwählbare Auslage gebracht werden, z. B. für Kontrollzwecke. Dabei liegt ganzzahlig etwa zwischen 1 und 1.000. Weiterhin ist es auch möglich, nur einen Schieber 14 oder 16 zu verwenden.

Nach einen zweiten Ausführungsbeispiel ist das Verschiebemittel 24; 26 für die Falzprodukte A; B beidseitig vom Schaufelrad 01 angeordnet und als gestellfest gelagerte sowie drehzahlregelbare Kurvenscheibe 24; 26 mit einer Anzahl m, z. B. drei Steuerkurven 27 ausgebildet. Jede der Steuerkurven 27 weist gegenüber einem Basisdurchmesser f der Kurvenscheibe 24; 26 eine Exzentrizität e auf, welche gleichfalls dem Betrag x entspricht (Fig. 3). Die Anzahl m der Steuerkurven 27 pro Kurvenscheibe 24; 26 kann zwischen zwei und vier liegen.

Eine ringförmige Kurvenbahn 28 der Kurvenscheibe 24; 26 ist in einer Ebene 29 angeordnet, welche abweichend von der Darstellung in Fig. 3 in einem Winkel_{α}, z. B. von 70° zu einer Vertikalen 31 angeordnet ist (Fig. 1). Somit ist gesichert, dass die Kurvenbahn 28 in jeder Steuerkurve 27 effektiv mit der Kante 22; 23 des Falzproduktes A; B zusammenwirkt.

Mit den Kurvenscheiben 24; 26 werden die gleichen Wirkungen erzielt wie beim den Schiebern 14; 16 des ersten Ausführungsbeispiels.

Nach einen dritten Ausführungsbeispiel wird als Verschiebemittel 32; 33 eine seitengestellfest gelagerte und drehzahlregelbare Nockenscheibe 32 mit einem Nocken 33 einer Exzentrizität e verwendet (Fig. 4). Die Nockenscheibe 32 kann einseitig oder beidseitig des Schaufelrades 01 zum Einsatz kommen.

Nach einen vierten Ausführungsbeispiel wird als Verschiebemittel 35; 36 eine seitengestellfest gelagerte sowie drehzahlregelbare Nockenscheibe 35 mit einem in radialer Richtung der Nockenscheibe 35 ausfahrbaren Nocken 36 einer Exzentrizität e verwendet (Fig. 5). Der Nocken 36 kann mittels eines Linearantriebes, z. B. eines pneumatischen Arbeitszylinders 37 sowie einer dazugehörigen Kolbenstange entlang des Verschiebeweges H betätigt werden. Die pneumatischen Stellbefehle werden mittels Druckluft über eine bekannte Dreheinführung der Welle übertragen. Die Nockenscheibe 35 kann einseitig oder beidseitig des Schaufelrades 01 zum Einsatz kommen.

Nach einen fünften Ausführungsbeispiel (Fig. 6 und 7) werden als Verschiebemittel 41; 42 für die Falzprodukte A; B schaufelradfest gelagerte und im Grund 38 der Schaufeltasche 43 zumindest einseitig in achsparalleler Richtung G des Schaufelrades 39 verstellbare Leitbleche 41; 42 angeordnet. Dazu weist der in Fig. 6 dargestellte Fächer 49; 51 eines Schaufelrades 39 zehn in einem ringförmigen Schaufelhalter 40 befestigte bekannte Schaufeln 44 auf. Der Fächer 49; 51 ist mittels in radialer Richtung verlaufenden Speichen 46 mit einer Nabe 47 verbunden, welche wiederum drehfest auf einer Welle 48 sitzt. Die Fächer 49; 51 sowie weitere ein oder zwei in Fig. 7 nicht dargestellte Fächer sind auf der Welle 48 in Axialrichtung G zwecks Formateinstellung der Falzprodukte A; B längsverschiebbar und arretierbar angeordnet.

Die Leitbleche 41; 42 begrenzen jede Schaufeltasche 43 (in Fig. 7 gestrichelt dargestellt) und sind an ihrem schaufelnahen Ende 52; 53 mittels fächerfest gelagerten Stellmitteln, z. B. Arbeitszylindern 54; 56 in Axialrichtung G rechts- oder linksseitig um einen Betrag x verstellbar. Das schaufelgrundferne Ende der Leitbleche 41; 42 ist zwischen jeweils zwei Schaufeln 44 des radförmigen Fächers 49; 51 schwenkbar gelagert. Dadurch ist eine lange Kontaktzeit möglich.

Die Leitbleche 41; 42 werden taktweise um den Betrag x verschwenkt, so dass jede n-te Falzprodukt A oder B versetzt in einem Schuppenstrom ausgelegt werden kann.

Die Arbeitszylinder 54; 56 können mittels Druckluft betätigt werden, welche jedem Fächer 49; 51 durch bekannte am Ende der Welle 48 befestigter Dreheinführungen 57 zugeführt wird. Das Steuern der Arbeitszylinder 54; 56 und somit der Leitbleche 41; 42 erfolgt fernsteuerbar über den Maschinenleitstand.

### Bezugszeichenliste

- 01: Ablageeinrichtung, Schaufelrad
- 02: Transporteinrichtung, Transportband
- 03: Welle (01)
- 04: -
- 05: Fächer (03)
- 06: Fächer(03)
- 07: Fächer (03)
- 08: -
- 09: Schaufel (05 bis 07)
- 10: Schaufel (05 bis 07)
- 11: Schaufel (05 bis 07)
- 12: Schaufel (05 bis 07)
- 13: Schaufeltasche (05 bis 07)
- 14: Verschiebemittel, Schieber
- 15: -
- 16: Verschiebemittel, Schieber
- 17: Seitengestell
- 18: Seitengestell
- 19: Hubzylinder
- 20: -
- 21: Hubzylinder
- 22: Kante, außenliegend (A)
- 23: Kante, außenliegend (B)
- 24: Verschiebemittel, Kurvenscheibe
- 25: -
- 26: Verschiebemittel, Kurvenscheibe
- 27: Steuerkurve
- 28: Kurvenbahn (24; 26)
- 29: Ebene (28)
- 30: -
- 31: Vertikale
- 32: Verschiebemittel, Nockenscheibe
- 33: -
- 34: Nocken (32)
- 35: Verschiebemittel, Nockenscheibe
- 36: Nocken (35)
- 37: Arbeitszylinder (36)
- 38: Grund (43)
- 39: Schaufelrad
- 40: Schaufelhalter (49; 51)
- 41: Verschiebemittel, Leitblech
- 42: Verschiebemittel, Leitblech
- 43: Schaufeltasche
- 44: Schaufel
- 45: -
- 46: Speiche
- 47: Nabe
- 48: Welle (39)
- 49: Fächer (39)
- 50: -
- 51: Fächer(39)
- 52: Ende (41)
- 53: Ende (42)
- 54: Arbeitszylinder (41)
- 55: -
- 56: Arbeitszylinder (42)
- 57: Dreheinführung (42)

- A: Falzprodukt
- B: Falzprodukt
- D: Produktionsrichtung
- G: Axialrichtung
- H: Verschiebeweg (A; B)

- e: Exzentrizität; Hub (24; 26)
- f: Basisdurchmesser (24; 26)
- m: Anzahl (27)
- x: Betrag des Verschiebeweges (H)

- α: Winkel (29; 31)

## Patentansprüche

1. Verfahren zur Auslage von Falzprodukten auf eine Transporteinrichtung (02), wobei ein erstes Falzprodukt (A) und ein zweites Falzprodukt (B) quer zur Transportrichtung (D) versetzt ausgelegt werden, wobei jedes Falzprodukt rechts oder links quer zur Transportrichtung (D) versetzt wird, **dadurch gekennzeichnet, dass** die Falzprodukte (A; B) alternierend versetzt ausgelegt werden..

2. Vorrichtung zur Auslage von Falzprodukten mit einem Schaufelrad (01) und einer Transporteinrichtung (02), wobei mindestens ein quer zur Transportrichtung (D) auf die Falzprodukte (A; B) wirkendes Verschiebemittel (14; 16; 24; 26; 32; 35; 41; 42) angeordnet ist, **dadurch gekennzeichnet, dass** jeweils mindestens ein Verschiebemittel (14; 16; 24; 26; 32; 35; 41; 42) im Bereich beider Seiten des Schaufelrades (01) angeordnet ist

3. Vorrichtung nach Anspruch 2, **dadurch gekennzeichnet, dass** das Verschiebemittel (14; 16; 24; 26; 32; 35; 41; 42) fernsteuerbar ist.

4. Vorrichtung nach Anspruch 2, **dadurch gekennzeichnet, dass** das Verschiebemittel (14; 16; 24; 26; 32; 35; 41; 42) seitengestellfest angeordnet ist

5. Vorrichtung nach Anspruch 2, **dadurch gekennzeichnet, dass** das Verschiebemittel (41; 42) als zumindest aus auf einer Seite einer Schaufeltasche (43) befindlichen, auf die außenliegende Kante (22 oder 23) des Falzproduktes (A oder B) wirkenden schwenkbaren Leitblech (41 oder 42) ausgebildet ist.

6. Vorrichtung nach Anspruch 2, **dadurch gekennzeichnet, dass** das Verschiebemittel (14; 16) als angeordneter hubartig bewegbarer Schieber (14; 16) ausgebildet ist

7. Vorrichtung nach Anspruch 2, **dadurch gekennzeichnet, dass** das Verschiebemittel (24; 26) als Kurvenscheibe (24; 26) mit mehreren Steuerkurven (27) ausgebildet

8. Vorrichtung nach Anspruch 2, **dadurch gekennzeichnet, dass** das Verschiebemittel (32; 35) als Nockenscheibe (32; 35) ausgebildet ist.

9. Vorrichtung nach Anspruch 8, **dadurch gekennzeichnet, dass** die Nockenscheibe (35) einen ausfahrbaren Nocken (36) aufweist

10. Vorrichtung nach Anspruch 2, **dadurch gekennzeichnet, dass** eine Auseinanderziehstation nachgeordnet ist

11. Vorrichtung nach Anspruch 2, **dadurch gekennzeichnet, dass** ein Betrag eines Verschiebeweges (x) infolge des Verschiebemittels (14; 16; 24; 26; 32; 35; 41; 42) größer als 10 mm ist.

## Claims

1. Method of delivering folded products onto a transport device (02), a first folded product (A) and a second folded product (B) being delivered offset transversely with respect to the transport direction (D), each folded product being offset to the right or left transversely with respect to the transport direction (D), **characterized in that** the folded products (A; B) are delivered offset alternately.

2. Apparatus for delivering folded products, comprising a paddle wheel (01) and a transport device (02), at least one displacement means (14; 16; 24; 26; 32; 35; 41; 42) acting on the folded products (A; B) transversely with respect to the transport direction (D) being provided, **characterized in that** in each case at least one displacement means (14; 16; 24; 26; 32; 35; 41; 42) is arranged in the area of both sides of the paddle wheel (01).

3. Apparatus according to Claim 2, **characterized in that** the displacement means (14; 16; 24; 26; 32; 35; 41; 42) can be controlled remotely.

4. Apparatus according to Claim 2, **characterized in that** the displacement means (14; 16; 24; 26; 32; 35; 41; 42) is arranged fixed to the side frame.

5. Apparatus according to Claim 2, **characterized in that** the displacement means (41; 42) is formed as at least one pivotable guide plate (41 or 42) which is located on one side of a paddle pocket (43) and acts on the outer edge (22 or 23) of the folded product (A or B).

6. Apparatus according to Claim 2, **characterized in that** the displacement means (14; 16) is formed as a displacer (14; 16) arranged such that it can be moved in a reciprocating manner.

7. Apparatus according to Claim 2, **characterized in that** the displacement means (24; 26) is formed as a cam disc (24; 26) with a plurality of control cams (27).

8. Apparatus according to Claim 2, **characterized in that** the displacement means (32; 35) is formed as a cam disc (32; 35).

9. Apparatus according to Claim 8, **characterized in that** the cam disc (35) has an extendable cam (36).

10. Apparatus according to Claim 2, **characterized in that** a pulling-apart station is arranged downstream.

11. Apparatus according to Claim 2, **characterized in that** a magnitude of a displacement travel (x) resulting from the displacement means (14; 16; 24; 26; 32; 35; 41; 42) is greater than 10 mm.

## Revendications

1. Procédé de sortie de produits de pliage sur un dispositif de transport (02), un premier produit de pliage (A) et un deuxième produit de pliage (B) étant sortis de façon décalée transversalement par rapport à la direction de transport (D), chaque produit de pliage étant décalé vers la droite ou vers la gauche transversalement par rapport à la direction de transport (D), **caractérisé en ce que** les produits de pliage (A; B) sont sortis de façon décalée en alternance.

2. Dispositif de sortie de produits de pliage à l'aide d'un moulinet (01) et d'un dispositif de transport (02), au moins un moyen de déplacement (14; 16; 24; 26; 32; 35; 41; 42), agissant transversalement par rapport à la direction de transport (D) sur les produits pliés (A; B), étant disposé, **caractérisé en ce que** chaque fois au moins un moyen de déplacement (14; 16; 24; 26; 32; 35; 41; 42) est disposé dans la zone des deux cotés du moulinet (01).

3. Dispositif selon la revendication 2, **caractérisé en ce que** les moyens de déplacement (14; 16; 24; 26; 32; 35; 41; 42) sont susceptibles d'être télécommandés.

4. Dispositif selon la revendication 2, **caractérisé en ce que** les moyens de déplacement (14; 16; 24; 26; 32; 35; 41; 42) sont disposés rigidement sur le bâti latéral.

5. Dispositif selon la revendication 2, **caractérisé en ce que** les moyens de déplacement (41; 42) sont réalisés sous la forme d'au moins une tôle de guidage (41 ou 42) pivotante, se trouvant sur un coté d'une poche de raquette (43), agissant sur l'arête extérieure (22 ou 23) du produit plié (A ou B).

6. Dispositif selon la revendication 2, **caractérisé en ce que** les moyens de déplacement (14; 16) sont réalisés sous la forme de poussoirs (14; 16), déplaçables en effectuant une course alternative.

7. Dispositif selon la revendication 2, **caractérisé en ce que** les moyens de déplacement (24; 26) sont réalisés sous la forme de disques à cames (24; 26) comprenant plusieurs cames de commande (27).

8. Dispositif selon la revendication 2, **caractérisé en ce que** les moyens de déplacement (32; 35) sont réalisés sous la forme de disque à ergot (32; 35).

9. Dispositif selon la revendication 8, **caractérisé en ce que** le disque à ergot (35) présente un ergot (36) déployable.

10. Dispositif selon la revendication 2, **caractérisé en ce qu'**un poste de séparation est installé en aval.

11. Dispositif selon la revendication 2, **caractérisé en ce que** la valeur d'une course de déplacement (x), produite par les moyens de déplacement (14; 16; 24; 26; 32; 35; 41; 42), est supérieure à 10 mm.
